# EUROPÄISCHE PATENTSCHRIFT

(11) **EP 3 331 089 B1**
(45) Veröffentlichungstag und Bekanntmachung des Hinweises auf die Patenterteilung: **05.02.2020**
(21) Anmeldenummer: 17204899.3
(22) Anmeldetag: 01.12.2017
(51) Int. Cl.: H01P 1/161, H01P 5/08, H01P 5/103

(54) **ORTHOMODENKOPPLER ZUR REDUZIERUNG EINER VERKOPPLUNG VON GRUNDMODEN**
ORTHO MODE TRANSDUCER FOR REDUCING COUPLING OF FUNDAMENTAL MODES
COUPLAGE ORTHOMODE PERMETTANT DE RÉDUIRE UN COUPLAGE DE MODES FONDAMENTAUX

(30) Priorität: 05.12.2016 DE 102016224097
(43) Veröffentlichungstag der Anmeldung: 06.06.2018
(73) Patentinhaber: Airbus Defence and Space GmbH, 82024 Taufkirchen (DE)
(72) Erfinder: Kohl, Philipp, 85643 Steinhöring (DE); Schneider, Michael, 85579 Neubiberg (DE)
(74) Vertreter: Frenkel, Matthias Alexander

(56) Entgegenhaltungen:
- DE-A1- 19 922 709
- JP-A- H11 355 004
- US-A- 5 459 441
- US-B1- 6 211 750
- US-B1- 7 408 427
- MATTHEW A MORGAN ET AL: "Compact Orthomode Transducers Using Digital Polarization Synthesis", IEEE TRANSACTIONS ON MICROWAVE THEORY AND TECHNIQUES, PLENUM, USA, Bd. 58, Nr. 12, 1. Dezember 2010 (2010-12-01), Seiten 3666-3676, XP011339585, ISSN: 0018-9480, DOI: 10.1109/TMTT.2010.2086510

## Beschreibung

Es wird ein Orthomodenkoppler zur Reduzierung einer Verkopplung von Grundmoden bereitgestellt. Ferner wird eine Anordnung zur Erzeugung einer zirkular polarisierten elektromagnetischen Welle in dem Wellenleiter des Orthomodenkopplers bereitgestellt. Ferner wird eine Orthomodenkoppler-Anordnung bereitgestellt.

Um eine Verkopplung von Grundmoden bei dualer Polarisation in einem Hohleiter zu kompensieren, werden üblicherweise Stubs (zu Deutsch: Stichleitung) verwendet.

Die Kompensation mit Stubs ist frequenzabhängig und funktioniert nur innerhalb eines begrenzten Frequenzbereichs. Das benötigt Platz und erhöht das Gewicht, welches bei einem Einsatz im Weltraum auf einem Satelliten einen beschränkenden Faktor darstellt.

"Compact Orthomode Transducers Using Digital Polarization Synthesis" offenbart einen Orthomodenkoppler mit 90° Messkopfanordnung und eine Orthomodenkoppler mit 120° Messkopfanordnung.

US 5 459 441 A offenbart eine 90° Messkopfanordnung.

DE 199 22 709 A1 offenbart eine Anordnung mit gegenüberliegenden Hohlleitern, die zueinander 90° gedreht sind.

US 7 408 427 B1 offenbart eine Anordnung von 4 Hohlleitern, wobei ein Hohlleiter jeweils 90°, 180° und 270° zu einem anderen Hohlleiter angeordnet ist.

JPH 11 355 004 A offenbart einen Orthomodenkoppler auf Basis eines Rundhohlleiters mit zwei Anschlüssen, wobei die Anschlüsse um einen Winkel von 100° zueinander gedreht sind.

Es ist Aufgabe der vorliegenden Erfindung, Platz einzusparen und Gewicht zu reduzieren.

Es wird ein Orthomodenkoppler entsprechend den angehängten Ansprüchen offenbart. Entsprechend einem ersten Aspekt wird ein Orthomodenkoppler zur Reduzierung einer Verkopplung von Grundmoden, umfassend:einen Wellenleiter, der ausgebildet ist, eine dual polarisierte elektromagnetische Welle zu führen;einen ersten Anschluss, der so an dem Wellenleiter angeordnet ist, dass eine durch den ersten Anschluss geführte elektromagnetische Welle eine erste Polarisationsrichtung aufweist;einen zweiten Anschluss, der so an dem Wellenleiter angeordnet ist, dass eine durch den zweiten Anschluss geführte elektromagnetische Welle eine zweite Polarisationsrichtung aufweist; wobei der erste und zweite Anschluss in Umfangsrichtung des Wellenleiters in einem von 90° verschiedenen Winkel relativ zueinander angeordnet sind, und wobei longitudinale Richtungen des ersten und zweiten Anschlusses einen Winkel zwischen 110° und 115° bilden.

Das hat den Vorteil, dass durch die Anordnung der zwei Anschlüsse Platz gespart wird. Zum einen, da keine Vorkompensation durch Spezial-Koppler nötig ist, und zum anderen, da keine Kompensation durch Stubs nötig ist. Durch die Anbindung von zwei Hohlleitern an den ersten und zweiten Anschluss kann somit der Nachteil einer unsymmetrischen Einspeisestruktur von zwei Hohlleitern mit dem Vorteil einer symmetrischen Einspeisestruktur von vier Hohlleitern, nämlich Minimierung einer Grundmoden-Verkopplung, kombiniert werden.

Der erste und zweite Anschluss können auch als Port oder Tor bezeichnet sein. Ferner kann der erste und zweite Anschluss ein Rechteckhohlleiter sein. Eine jeweilige lange Seite des ersten und zweiten Rechteckhohlleiters kann in Längsrichtung des Wellenleiters ausgerichtet sein.

Vor allem die Einsparung von Gewicht macht den Orthomodenkoppler, die Anordnung und die Orthomodenkoppler-Anordnung für einen Satelliten nützlich. Denn die zur Verfügung stehende Nutzlast ist begrenzt und somit kann an anderer Stelle, zum Beispiel für Treibstoff (Bsp. Xenon), ein größerer Anteil der Nutzlast verwendet werden.

Auch wenn einige der voranstehend beschriebenen Aspekte in Bezug auf den Orthomodenkoppler beschrieben wurden, so können diese Aspekte auch auf die Anordnung oder die Orthomodenkoppler-Anordnung zutreffen. Genauso können die voranstehend in Bezug auf die Anordnung oder die Orthomodenkoppler-Anordnung beschriebenen Aspekte in entsprechender Weise auf den Orthomodenkoppler zutreffen.

Weitere Ziele, Merkmale, Vorteile und Anwendungsmöglichkeiten ergeben sich aus der nachfolgenden Beschreibung von nicht einschränkend zu verstehenden Ausführungsbeispielen mit Bezug auf die zugehörigen Zeichnungen. Dabei zeigen alle beschriebenen und/oder bildlich dargestellten Merkmale für sich oder in beliebiger Kombination den hier offenbarten Gegenstand, auch unabhängig von ihrer Gruppierung in den Ansprüchen oder deren Rückbeziehungen. Die Abmessungen und Proportionen der in den Figuren gezeigten Komponenten sind hierbei nicht unbedingt maßstäblich; sie können bei zu implementierenden Ausführungsformen vom hier Veranschaulichten abweichen.
- Figur 1A: zeigt schematisch einen Orthomodenkoppler zur Reduzierung einer Verkopplung von Grundmoden;
- Figur 1B: zeigt schematisch einen Orthomodenkoppler zur Reduzierung der Verkopplung von Grundmoden;
- Figur 2A: zeigt schematisch kaskadierte Orthomodenkoppler;
- Figur 2B: zeigt schematisch kaskadierte Orthomodenkoppler;
- Figur 3: zeigt schematisch einen 90° Hybrid als Vorschaltung für einen Orthomodenkoppler;
- Figur 4A: zeigt schematisch eine Anordnung zur Erzeugung einer zirkular polarisierten elektromagnetischen Welle in dem Wellenleiter eines Orthomodenkopplers; und
- Figur 4B: zeigt schematisch eine Orthomodenkoppler-Anordnung.

Die hier beschriebenen Varianten der, sowie deren, Funktions- und Betriebsaspekte dienen lediglich dem besseren Verständnis ihrer Struktur, Funktionsweise und Eigenschaften; sie schränken die Offenbarung nicht etwa auf die Ausführungsbeispiele ein. Die Figuren sind teilweise schematisch, wobei wesentliche Eigenschaften und Effekte zum Teil deutlich vergrößert dargestellt sind, um die Funktionen, Wirkprinzipien, technischen Ausgestaltungen und Merkmale zu verdeutlichen. Dabei kann jede Funktionsweise, jedes Prinzip, jede technische Ausgestaltung und jedes Merkmal, welches/welche in den Figuren oder im Text offenbart ist/sind, mit allen Ansprüchen, jedem Merkmal im Text und in den anderen Figuren, anderen Funktionsweisen, Prinzipien, technischen Ausgestaltungen und Merkmalen, die in dieser Offenbarung enthalten sind oder sich daraus ergeben, frei und beliebig kombiniert werden, so dass alle denkbaren Kombinationen den beschriebenen Vorrichtungen zuzuordnen sind. Dabei sind auch Kombinationen zwischen allen einzelnen Ausführungen im Text, das heißt in jedem Abschnitt der Beschreibung, in den Ansprüchen und auch Kombinationen zwischen verschiedenen Varianten im Text, in den Ansprüchen und in den Figuren umfasst und können zum Gegenstand weiterer Ansprüche gemacht werden. Auch die Ansprüche limitieren nicht die Offenbarung und damit die Kombinationsmöglichkeiten aller aufgezeigten Merkmale untereinander. Alle offenbarten Merkmale sind explizit auch einzeln und in Kombination mit allen anderen Merkmalen hier offenbart.

In den Figuren sind einander entsprechende oder funktionsähnliche Bauteile mit gleichen Bezugszeichen versehen. Der Orthomodenkoppler, die Anordnung zur Erzeugung zirkularer Polarisation und die Orthomodenkoppler-Anordnung werden nun anhand von Ausführungsbeispielen beschrieben.

Im Folgenden werden ohne hierauf beschränkt zu sein, spezifische Details dargelegt, um ein vollständiges Verständnis der vorliegenden Offenbarung zu liefern. Es ist einem Fachmann jedoch klar, dass die vorliegende Offenbarung in anderen Ausführungsbeispielen verwendet werden kann, die von den nachfolgend dargelegten Details abweichen können.

Figur 1A zeigt schematisch einen Orthomodenkoppler 100 zur Reduzierung einer Verkopplung von Grundmoden. Der Orthomodenkoppler 100 umfasst einen Wellenleiter 101, einen ersten Anschluss 110 und einen zweiten Anschluss 120. Der Wellenleiter 101 ist ausgebildet, eine dual polarisierte elektromagnetische Welle zu führen. Der erste Anschluss 110 ist so an dem Wellenleiter 101 angeordnet, dass eine durch den ersten Anschluss 110 geführte elektromagnetische Welle eine erste Polarisationsrichtung Ex aufweist. Der zweite Anschluss 120 ist so an dem Wellenleiter 101 angeordnet, dass eine durch den zweiten Anschluss 120 geführte elektromagnetische Welle eine zweite Polarisationsrichtung Ey aufweist. Der erste 110 und zweite 120 Anschluss sind in Umfangsrichtung des Wellenleiters in einem von 90° verschiedenen Winkel relativ zueinander angeordnet. In Figur 1A ist der Winkel beispielhaft mit Winkel >90° dargestellt.

Figur 1B zeigt ferner schematisch den Orthomodenkoppler aus Figur 1A in einer 3D Ansicht. Im Folgenden werden Ausführungsformen bezüglich des Orthomodenkopplers aus Figur 1A und Figur 1B beschrieben.

Der erste 110 und zweite 120 Anschluss sind, als Ports oder Tore, Anschlussstellen 110 und 120 für Rechteckhohlleiter. Zum Anschluss kann ein Flansch dienen, der so angepasst ist, dass ein für einen bestimmten Frequenzbereich dimensionierter Rechteckhohlleiter, elliptischer Hohlleiter oder Steghohlleiter daran anbringbar ist. Dazu ist eine jeweilige lange Seite des ersten 110 und zweiten 120 Rechteckhohlleiters in Längsrichtung des Wellenleiters 101 ausgerichtet. Der Wellenleiter 101 ist in Figur 1A und Figur 1B als Rundhohlleiter dargestellt. Ferner ist vorstellbar, dass der Wellenleiter 101 ein Koaxialleiter ist.

Der erste 110 und zweite 120 Anschluss sind so angeordnet, dass die durch den ersten Anschluss 110 geführte elektromagnetische Welle und die durch den zweiten 120 Anschluss geführte elektromagnetische Welle die dual polarisierte elektromagnetische Welle bilden. Hierzu sind der erste 110 und zweite 120 Anschluss an einem Umfang des Rundhohlleiters 101 angeordnet sein und bilden zueinander einen Winkel, der größer als 90° ist. Dabei sind die erste Ex und zweite Polarisationsrichtung Ey im Wesentlichen zueinander orthogonal. Hierdurch lassen sich die Grundmoden wesentlich voneinander entkoppeln. Ferner sind der erste 110 und zweite 120 Anschluss so an dem Rundhohlleiter 101 angeordnet, dass der erste 110 und zweite 120 Anschluss in Längsrichtung des Wellenleiters eine gleiche Position aufweisen. Die Längsrichtung bestimmt sich durch eine Wellenausbreitungsrichtung im Rundhohlleiter 101. Das heisst, dass die Flächen der Anschlüsse 110 und 120 gleich groß und an derselben Stelle des Rundhohlleiters angeordnet sind. Ferner können die Anschlüsse 110 und 120 selbst longitudinale Richtungen aufweisen. Die longitudinalen Richtungen entsprechen hierbei Einspeiserichtungen des ersten 110 und zweiten 120 Anschlusses. Dabei ist die Einspeiserichtung die Modenausbreitungsrichtung der an den bestimmten Frequenzbereich angepassten Mode. Die longitudinalen Richtungen des ersten 110 und zweiten 120 Anschlusses sind senkrecht zur longitudinalen Richtung des Rundhohlleiters 101. Dabei können die longitudinalen Richtungen des ersten und zweiten Anschlusses einen Winkel zwischen 100° und 130° einnehmen. In dem gezeigten Beispiel nehmen die longitudinalen Richtungen des ersten und zweiten Anschlusses einen Winkel zwischen 100° und 115° ein. In den Darstellungen aus Figur 1A und 1B sind die zwei Anschlüsse 110 und 120 entlang der Umfangsrichtung des Rundhohleiters 101 an dem Umfang des Rundhohleiters beispielhaft in einem 110° Winkel relativ zueinander angeordnet.

Figur 2A zeigt schematisch kaskadierte Orthomodenkoppler 200 und 202 in einer Orthomodenkoppler-Anordnung 205, wobei mindestens einer davon ein Orthomodenkoppler 200 wie in Figur 1A und Figur 2A ist. Der mindestens eine erste Orthomodenkoppler 200 ist für einen ersten Frequenzbereich ausgebildet. Der erste Frequenzbereich kann zum Beispiel für ein Empfangsfrequenzband und der zweite Frequenzbereich für ein Sendefrequenzband vorgesehen sein (verwendet werden). Ebenso können der erste Frequenzbereich für ein Sendefrequenzband und der zweite Frequenzbereich für ein Empfangsfrequenzband vorgesehen sein (verwendet werden). Die Orthomodenkoppler-Anordnung umfasst ferner mindestens einen zweiten Orthomodenkoppler 205. Der mindestens eine zweite Orthomodenkoppler 205 ist in Längsrichtung des Wellenleiters zu dem mindestens einen ersten Orthomodenkoppler 200 kaskadiert. Der mindestens eine zweite Orthomodenkoppler ist für einen zweiten Frequenzbereich ausgebildet. Der erste Frequenzbereich unterscheidet sich von dem zweiten Frequenzbereich. Der mindestens eine zweite Orthomodenkoppler kann genauso wie der mindestens eine erste Orthomodenkoppler ausgebildet sein.

Verschiedene Frequenzbereiche ermöglichen größere Einsatzgebiete und Möglichkeiten in der Anwendung.

Figur 2B zeigt schematisch eine 3D-Ansicht der kaskadierten Orthomodenkoppler-Anordnung 205. Im Folgenden werden bezüglich der Figur 2A und Figur 2B weitere Ausführungsformen beschrieben.

Die zwei gezeigten Orthomodenkoppler 200 und 205 in Figuren 2A und 2B werden entlang einer gemeinsamen Achse hintereinandergeschaltet. Der erste Orthomodenkoppler umfasst einen Rundhohlleiter 201 und zwei Anschlüsse 210 und 220. Der zweite Orthomodenkopller umfasst einen Rundhohlleiter und zwei Anschlüsse mit Stubs 232 und 234. "Stubs" werden hierin als Anpassungsleitungen in Hohlleiterausführung verstanden. Die Rundhohlleiter 201 und 203 werden über ein Verbindungsstück 213, das entsprechend der zwei unterschiedlichen Frequenzbereiche zur Anpassung dient, miteinander verbunden. Rechteckhohlleiter können an die jeweiligen Anschlüsse 210 und 220 des ersten Orthomodenkopplers 200, und an die jeweiligen Anschlüsse 232 und 234 angeschlossen werden. Die Anschlüsse 232 und 234 sind mit sogenannten Stubs dargestellt, an deren einem Ende ein entsprechender Rechteckhohlleiter angebracht werden kann. Die Stubs dienen als Filter, um elektromagnetische Wellen des ersten (unerwünschten) Frequenzbereichs zu reflektieren und elektromagnetische Wellen des zweiten (gewünschten) Frequenzbereichs passieren zu lassen.

Figur 3 zeigt schematisch einen 90° Hybrid 307 als Vorschaltung für einen Orthomodenkoppler. Dieser 90° Hybrid 307 kann als äußere Beschaltung zur Einspeisung der Anschlüsse gemäß den Figuren 1A, 1B, 2A und 2B verwendet werden. Weitere Möglichkeiten zur äußeren Beschaltung, auch in Kombination, zum 90° Hybrid, sind eine T- beziehungsweise eine Magic-T Verzweigung in Kombination mit einem oder mehreren Phasenschiebern. Ferner ist ein Polarisator zur Verwendung in dem Rundhohlleiter gemäß den Figuren 1A, 1B, 2A und 2B möglich.

Die hier verwendet Beschaltung, beziehungsweise diese Bauelemente, können zur Verschaltung entsprechend einer Darstellung aus Figur 4A und 4B Verwendung finden.

Figur 4A zeigt schematisch eine Anordnung zur Erzeugung einer zirkular polarisierten elektromagnetischen Welle in dem Wellenleiter eines Orthomodenkopplers wie in den Figuren 1A, 1B, 2A und 2B gezeigt. Die Anordnung 440 umfasst den Orthomodenkoppler 400. Ferner kann die Anordnung 440 einen 90° Hybrid 407 umfassen. Der 90° Hybrid 407 kann angeordnet und ausgebildet sein, mit dem ersten und zweiten Anschluss verbunden zu sein. Ferner kann statt dem 90° Hybrid 407 die Anordnung 440 eine T-Verzweigung 407 umfassen. Die T-Verzweigung kann angeordnet und ausgebildet sein, in Verbindung mit einem oder mehreren vorgeschalteten Phasenschiebern, mit dem ersten und zweiten Anschluss des Orthomodenkopplers verbunden zu sein. Ferner kann die Anordnung 440 eine Magic-T-Verzweigung 407 umfassen. Die Magic-T-Verzweigung 407 kann angeordnet und ausgebildet sein, in Verbindung mit dem einen oder mehreren vorgeschalteten Phasenschiebern, mit dem ersten und zweiten Anschluss des Orthomodenkopplers verbunden zu sein. Ferner kann die Anordnung 440 einen in dem Wellenleiter angeordneten Zirkularpolarisator 407 umfassen.

Eine zirkular polarisierte elektromagnetische Welle wird demnach durch wenige Bauelemente realisierbar.

Figur 4B zeigt schematisch eine Orthomodenkoppler-Anordnung 450, wobei, wie in Figur 2A und 2B, kaskadierte Orthomodenkoppler 405 mit einem oder mehreren Bauelementen 407 gekoppelt sind beziehungsweise diese enthalten. Die kaskadierten Orthomodenkoppler 405 stellen die Orthomodenkoppler-Anordnung 405 in Figur 4B dar. Bei den Bauelementen handelt es sich um die oben beschriebenen Bauelemente aus Figur 4A. Hierbei kann die Orthomodenkoppler-Anordnung 405, aus mehreren Orthomodenkopplern bestehen. Nämlich mindestens einem ersten und mindestens einem zweiten Orthomodenkoppler. Das heisst, dass die Orthomodenkoppler-Anordnung 450 ferner mindestens einen 90° Hybrid 407 umfassen kann. Der 90° Hybrid kann angeordnet und ausgebildet sein, jeweils mit dem ersten und zweiten Anschluss des mindestens einen ersten und/oder zweiten Orthomodenkopplers verbunden zu sein. Die Orthomodenkoppler-Anordnung kann ferner mindestens eine T-Verzweigung 407 umfassen. Die T-Verzweigung 407 kann angeordnet und ausgebildet sein, in Verbindung mit einem oder mehreren vorgeschalteten Phasenschiebern, jeweils mit dem ersten und zweiten Anschluss des mindestens einen ersten und/oder zweiten Orthomodenkopplers verbunden zu sein. Die Orthomodenkoppler-Anordnung kann ferner mindestens eine Magic-T-Verzweigung 407 umfassen. Die Magic-T-Verzweigung 407 kann angeordnet und ausgebildet sein, in Verbindung mit dem einen oder mehreren vorgeschalteten Phasenschiebern, jeweils mit dem ersten und zweiten Anschluss des mindestens einen ersten und/oder zweiten Orthomodenkopplers verbunden zu sein. Die Orthomodenkoppler-Anordnung 450 kann ferner mindestens einen in dem jeweiligen Wellenleiter des mindestens einen ersten und/oder zweiten Orthomodenkopplers angeordneten Zirkularpolarisator 407 umfassen.

Die Erfindung ist natürlich nicht in irgendeiner Weise auf die zuvor beschriebenen Ausführungsformen beschränkt. Es werden im Gegenteil viele Möglichkeiten für Modifikationen daran einem Durchschnittsfachmann ersichtlich, ohne von der zugrundeliegenden Idee der Erfindung abzuweichen, wie sie in den beigefügten Ansprüchen definiert ist.

## Patentansprüche

1. Orthomodenkoppler (100; 200; 400) zur Reduzierung einer Verkopplung von Grundmoden, umfassend:
einen Wellenleiter (101; 201), der ausgebildet ist, eine dual polarisierte elektromagnetische Welle zu führen;
einen ersten Anschluss (110; 210), der so an dem Wellenleiter (101; 201) angeordnet ist, dass eine durch den ersten Anschluss (110; 210) geführte elektromagnetische Welle eine erste Polarisationsrichtung aufweist;
einen zweiten Anschluss (120; 220), der so an dem Wellenleiter (101; 201) angeordnet ist, dass eine durch den zweiten Anschluss (120; 220) geführte elektromagnetische Welle eine zweite Polarisationsrichtung aufweist;
wobei
der erste und zweite Anschluss (110, 120; 210, 220) in Umfangsrichtung des Wellenleiters (101; 201) in einem von 90° verschiedenen Winkel relativ zueinander angeordnet sind,
**dadurch gekennzeichnet, dass**
longitudinale Richtungen des ersten und zweiten Anschlusses (110, 120; 210, 220) einen Winkel zwischen 110° und 115° bilden.

2. Orthomodenkoppler (100; 200; 400) nach Anspruch 1, wobei der erste und zweite Anschluss (110, 120; 210, 220) so angeordnet sind, dass die durch den ersten Anschluss (110; 210) geführte elektromagnetische Welle und die durch den zweiten (120; 220) Anschluss geführte elektromagnetische Welle die dual polarisierte elektromagnetische Welle bilden.

3. Orthomodenkoppler (100; 200; 400) nach Anspruch 1 oder 2, wobei die erste und zweite Polarisationsrichtung zueinander orthogonal sind.

4. Orthomodenkoppler (100; 200; 400) nach einem der vorangegangenen Ansprüche, wobei der erste und zweite Anschluss (110, 120; 210, 220) so an dem Wellenleiter (101; 201) angeordnet sind, dass der erste und zweite Anschluss (110, 120; 210, 220) in Längsrichtung des Wellenleiters (101; 201) eine gleiche Position aufweisen.

5. Orthomodenkoppler (100; 200; 400) nach einem der vorangegangenen Ansprüche, wobei der Wellenleiter (101; 201) ein Rundhohlleiter (101; 201) oder Koaxialleiter (101; 201) ist.

6. Orthomodenkoppler (100; 200; 400) nach einem der vorangegangenen Ansprüche, wobei der erste und zweite Anschluss (110, 120; 210, 220) so angeordnet und ausgebildet sind, dass jeweils ein Rechteckhohlleiter, ein elliptischer Hohlleiter oder ein Steghohlleiter anbringbar ist.

7. Anordnung (440) zur Erzeugung einer zirkular polarisierten elektromagnetischen Welle in dem Wellenleiter eines Orthomodenkopplers (400) nach einem der vorangegangenen Ansprüche, umfassend den Orthomodenkoppler (400) nach einem der vorangegangenen Ansprüche und mindestens eines der nachfolgend aufgelisteten Bauelemente (407):
einen 90° Hybrid, der angeordnet und ausgebildet ist, mit dem ersten und zweiten Anschluss verbunden zu sein;
eine T-Verzweigung, die angeordnet und ausgebildet ist, in Verbindung mit einem oder mehreren vorgeschalteten Phasenschiebern, mit dem ersten und zweiten Anschluss verbunden zu sein;
eine Magic-T-Verzweigung, die angeordnet und ausgebildet ist, in Verbindung mit dem einen oder mehreren vorgeschalteten Phasenschiebern, mit dem ersten und zweiten Anschluss verbunden zu sein; und
einen in dem Wellenleiter angeordneten Zirkularpolarisator.

8. Orthomodenkoppler-Anordnung (205) umfassend mindestens einen ersten Orthomodenkoppler (200) nach einem der Ansprüche 1 bis 6, der für einen ersten Frequenzbereich ausgebildet ist, und mindestens einen zweiten Orthomodenkoppler (200, 202), der in Längsrichtung des Wellenleiters zu dem mindestens einen ersten Orthomodenkoppler (200) kaskadiert ist und für einen zweiten Frequenzbereich ausgebildet ist, wobei sich der erste Frequenzbereich von dem zweiten Frequenzbereich unterscheidet.

9. Orthomodenkoppler-Anordnung (450) nach Anspruch 8, ferner umfassend mindestens eines der nachfolgend aufgelisteten Bauelemente (407):
mindestens einen 90° Hybrid, der angeordnet und ausgebildet ist, jeweils mit dem ersten und zweiten Anschluss des mindestens einen ersten und/oder zweiten Orthomodenkopplers (405) verbunden zu sein;
mindestens eine T-Verzweigung, die angeordnet und ausgebildet ist, in Verbindung mit einem oder mehreren vorgeschalteten Phasenschiebern, jeweils mit dem ersten und zweiten Anschluss des mindestens einen ersten und/oder zweiten Orthomodenkopplers (405) verbunden zu sein;
mindestens eine Magic-T-Verzweigung, die angeordnet und ausgebildet ist, in Verbindung mit dem einen oder mehreren vorgeschalteten Phasenschiebern, jeweils mit dem ersten und zweiten Anschluss des mindestens einen ersten und/oder zweiten Orthomodenkopplers (405) verbunden zu sein; und
mindestens einen in dem jeweiligen Wellenleiter des mindestens einen ersten und/oder zweiten Orthomodenkopplers (405) angeordneten Zirkularpolarisator.

## Claims

1. An orthomode transducer (100; 200; 400) for reducing coupling of fundamental modes, comprising:
a waveguide (101; 201) that is designed to guide a dual-polarized electromagnetic wave;
a first connection (110; 210) that is situated on the waveguide (101; 201) in such a way that an electromagnetic wave that is guided by the first connection (110; 210) has a first polarization direction;
a second connection (120; 220) that is situated on the waveguide (101; 201) in such a way that an electromagnetic wave that is guided by the second connection (120; 220) has a second polarization direction;
wherein the first and second connections (110, 120; 210, 220) in the circumferential direction of the waveguide (101; 201) are situated at an angle relative to one another that is different from 90°,
**characterized in that**
longitudinal directions of the first and second connections (110, 120; 210, 220) form an angle between 110° and 115°.

2. The orthomode transducer (100; 200; 400) according to Claim 1, wherein the first and second connections (110, 120; 210, 220) are situated in such a way that the electromagnetic wave that is guided by the first connection (110; 210) and the electromagnetic wave that is guided by the second connection (120; 220) form the dual-polarized electromagnetic wave.

3. The orthomode transducer (100; 200; 400) according to Claim 1 or 2, wherein the first and second polarization directions are orthogonal to one another.

4. The orthomode transducer (100; 200; 400) according to one of the preceding claims, wherein the first and second connections (110, 120; 210, 220) are situated on the waveguide (101; 201) in such a way that the first and second connections (110, 120;
210, 220) have the same position in the longitudinal direction of the waveguide (101; 201).

5. The orthomode transducer (100; 200; 400) according to one of the preceding claims, wherein the waveguide (101; 201) is a circular waveguide (101; 201) or a coaxial conductor (101; 201).

6. The orthomode transducer (100; 200; 400) according to one of the preceding claims, wherein the first and second connections (110, 120; 210, 220) are arranged and configured in such a way that in each case a rectangular waveguide, an elliptical waveguide, or a ridge waveguide may be attached.

7. A system (440) for generating a circularly polarized electromagnetic wave in the waveguide of an orthomode transducer (400) according to one of the preceding claims, comprising the orthomode transducer (400) according to one of the preceding claims and at least one of the following listed components (407):
a 90° hybrid that is arranged and configured to be connected to the first and second connections;
a T branch that is arranged and configured to be connected to the first and second connections in conjunction with one or more upstream phase shifters;
a magic T branch that is arranged and configured to be connected to the first and second connections in conjunction with one or more upstream phase shifters; and
a circular polarizer that is situated in the waveguide.

8. An orthomode coupling system (205) comprising at least one first orthomode transducer (200) according to one of Claims 1 to 6 that is designed for a first frequency range, and at least one second orthomode transducer (200, 202) which in the longitudinal direction of the waveguide is cascaded with respect to the at least one first orthomode transducer (200) and is designed for a second frequency range, wherein the first frequency range differs from the second frequency range.

9. The orthomode coupling system (450) according to Claim 8, further comprising at least one of the following listed components (407):
at least one 90° hybrid that is arranged and configured to be respectively connected to the first and second connections of the at least one first and/or second orthomode transducer (405);
at least one T branch that is arranged and configured, in conjunction with one or more upstream phase shifters, to be respectively connected to the first and second connections of the at least one first and/or second orthomode transducer (405);
at least one magic T branch that is arranged and configured, in conjunction with the one or more upstream phase shifters, to be respectively connected to the first and second connections of the at least one first and/or second orthomode transducer (405); and
at least one circular polarizer that is situated in the respective waveguide of the at least one first and/or second orthomode transducer (405).

## Revendications

1. Coupleur orthomode (100 ; 200 ; 400) permettant de réduire un couplage de modes fondamentaux, comprenant :
un guide d'ondes (101 ; 201) réalisé pour guider une onde électromagnétique à double polarisation ;
un premier port (110 ; 210) disposé sur le guide d'ondes (101 ; 201) de telle sorte qu'une onde électromagnétique guidée à travers le premier port (110 ; 210) présente une première direction de polarisation ;
un deuxième port (120 ; 220) disposé sur le guide d'ondes (101 ; 201) de telle sorte qu'une onde électromagnétique guidée à travers le deuxième port (120 ; 220) présente une deuxième direction de polarisation ;
dans lequel les premier et deuxième ports (110, 120 ; 210, 220) sont disposés dans la direction circonférentielle du guide d'ondes (101 ; 201) selon un angle différent de 90° l'un par rapport à l'autre,
**caractérisé en ce que** les directions longitudinales des premier et deuxième ports (110, 120 ; 210, 220) forment un angle entre 110° et 115°.

2. Coupleur orthomode (100 ; 200 ; 400) selon la revendication 1, dans lequel les premier et deuxième ports (110, 120 ; 210, 220) sont disposés de telle sorte que l'onde électromagnétique guidée à travers le premier port (110 ; 210) et l'onde électromagnétique guidée à travers le deuxième port (120 ; 220) forment l'onde électromagnétique à double polarisation.

3. Coupleur orthomode (100 ; 200 ; 400) selon la revendication 1 ou 2, dans lequel les première et deuxième directions de polarisation sont orthogonales l'une par rapport à l'autre.

4. Coupleur orthomode (100 ; 200 ; 400) selon l'une quelconque des revendications précédentes, dans lequel les premier et deuxième ports (110, 120 ; 210, 220) sont disposés sur le guide d'ondes (101 ; 201) de telle sorte que les premier et deuxième ports (110, 120 ; 210, 220) présentent une même position dans la direction longitudinale du guide d'ondes (101 ; 201).

5. Coupleur orthomode (100 ; 200 ; 400) selon l'une quelconque des revendications précédentes, dans lequel le guide d'ondes (101 ; 201) est un guide d'ondes circulaire (101 ; 201) ou un guide d'ondes coaxial (101 ; 201).

6. Coupleur orthomode (100 ; 200 ; 400) selon l'une quelconque des revendications précédentes, dans lequel les premier et deuxième ports (110, 120 ; 210, 220) sont disposés et réalisés de telle sorte qu'il est possible de rattacher respectivement un guide d'ondes rectangulaire, un guide d'ondes elliptique ou un guide d'ondes à moulures.

7. Agencement (440) pour générer une onde électromagnétique polarisée circulairement dans le guide d'ondes d'un coupleur orthomode (400) selon l'une quelconque des revendications précédentes, comprenant le coupleur orthomode (400) selon l'une quelconque des revendications précédentes et au moins l'un des composants (407) énumérés ci-après :
une jonction hybride de 90° qui est disposée et réalisée pour être reliée aux premier et deuxième ports ;
une jonction en T qui est disposée et réalisée pour être reliée aux premier et deuxième ports en relation avec un ou plusieurs déphaseurs placés en amont ;
une jonction de type Magic-T qui est disposée et réalisée pour être reliée aux premier et deuxième ports en relation avec les un ou plusieurs déphaseurs placés en amont ; et
un polarisateur circulaire disposé dans le guide d'ondes.

8. Agencement de coupleurs orthomode (205), comprenant au moins un premier coupleur orthomode (200) selon l'une quelconque des revendications 1 à 6 et réalisé pour une première plage de fréquences, et au moins un deuxième coupleur orthomode (200, 202) monté en cascade avec ledit au moins un premier coupleur orthomode (200) dans la direction longitudinale du guide d'ondes et réalisé pour une deuxième plage de fréquences, la première plage de fréquences étant différente de la deuxième plage de fréquences.

9. Agencement de coupleurs orthomode (450) selon la revendication 8, comprenant en outre l'un des composants (407) énumérés ci-après :
au moins une jonction hybride de 90° qui est disposée et réalisée pour être reliée respectivement aux premier et deuxième ports dudit au moins un premier et/ou deuxième coupleur orthomode (405) ;
au moins une jonction en T qui est disposée et réalisée pour être reliée respectivement aux premier et deuxième ports dudit au moins un premier et/ou deuxième coupleur orthomode (405) en relation avec un ou plusieurs déphaseurs placés en amont ;
au moins une jonction de type Magic-T qui est disposée et réalisée pour être reliée respectivement aux premier et deuxième ports dudit au moins un premier et/ou deuxième coupleur orthomode (405) en relation avec les un ou plusieurs déphaseurs placés en amont ; et
au moins un polarisateur circulaire disposé dans le guide d'ondes respectif dudit au moins un premier et/ou deuxième coupleur orthomode (405).
